# DEMANDE DE BREVET EUROPEEN

(11) **EP 0 125 623 A1**
(43) Date de publication de la demande: **21.11.1984**
(21) Numéro de dépôt: 84105244.2
(22) Date de dépôt: 09.05.1984
(51) Int. Cl.: A44C 5/24

(54) **Fermoir extensible, notamment pour bracelet-montre flexible en cuir ou en matière plastique**

(30) Priorité: 13.05.1983 IT 2182883 U
(71) Demandeur: Omega SA, CH-2500 Bienne (CH)
(72) Inventeur: Fontana, Fernando, I-21018 Sesto Calende (IT)
(74) Mandataire: de Raemy, Jacques

(57) **Abrégé**

Le fermoir extensible particulièrement adapté aux bracelets flexibles en cuir ou en matière plastique destinés aux montres comprend deux segments (7, 11) articulés (10) l'un à l'autre et fixés chacun aux deux extrémités (1, 2) d'un bracelet.

Le premier segment (7) est pourvu d'un premier trou (8) disposé à proximité de la charnière (6). Le second segment (11) présente la forme d'un tube aplati et est constitué de deux plaques (12, 13) entre lesquelles est fixée la languette (2) du bracelet. Ledit second segment est pourvu d'un élément de blocage à échancrure (17) qui pénètre dans la premier trou (8) du premier segment (7) quand on ferme le fermoir. Dans une version préférée, le second segment comprend un trou taraudé (14, 15) qui reçoit une vis (16). Ladite vis sert à fixer la languette (2) dans le second segment (11).

## Description

La présente invention est relative à un fermoir extensible, notamment pour bracelet-montre flexible en cuir ou en matière plastique comportant des premier et second segments allongés et attachés l'un à l'autre au moyen d'une première charnière, l'extrémité libre du premier segment comportant un élément de liaison articulé pour attacher l'extrémité libre dudit premier segment à une première partie du bracelet.

Les bracelets, spécialement ceux adaptés pour montre-bracelet sont composés de deux rubans articulés sur la montre et comprennent respectivement une languette et une boucle arrangées pour s'accrocher l'une à l'autre. La longueur du bracelet peut être variée en faisant pénétrer l'un des nombreux trous de la languette dans le dispositif d'arrêt dont est pourvue la boucle.

Avec ce système, l'opération d'attache reste peu sûre puisque la manoeuvre n'a lieu qu'avec une seule main et que le dispositif d'arrêt risque de passer à côté du trou de la languette.

Pour palier cet inconvénient, on a proposé d'attacher aux deux parties formant le bracelet souple un fermoir métallique composé de deux segments articulés l'un à l'autre et se rabattant l'un sur l'autre en position de fermeture.

C'est le cas du bracelet décrit dans le document GB-A-2 060 355 On remarquera cependant que la longueur du bracelet est fixée une fois pour toute et qu'aucun réglage n'est prévu pour l'adapter aux divers diamètres de poignet. D'autre, part, on s'aperçoit que la forme de l'élément de blocage est telle qu'on peut s'attendre à une usure relativement rapide du système de fermeture.

Si l'on se réfère à la construction exposée dans le document US-A-1 622 989, on constate qu'il a bien été prévu un dispositif permettant de régler la longueur du bracelet. Cependant, l'accrochage du cuir sur un des segments du fermoir n'est pas sûr puisqu'il devient apparent quand on ouvre le fermoir laissant la possibilité d'un décrochage accidentel possible du bracelet. De plus, le dispositif de blocage est réalisé au moyen de gouttes susceptibles d'usure, ce qui peut rendre l'accrochage des segments peu sur après un certain nombre de manipulations.

La présente invention remédie aux inconvénients cités ci-dessus en proposant un fermoir utilisant les moyens qui apparaissent dans les revendications.

Les caractéristiques constructives et fonctionnelles du fermoir objet de la présente invention seront comprises maintenant à la lumière de la description qui suit et en s'aidant des dessins qui l'accompagnent à titre d'exemple dans lesquels :
La figure 1 est une section longitudinale du fermoir selon l'invention dans laquelle le fermoir est représenté complètement ouvert entre les parties du bracelet qui ne lui sont pas assemblées.
La figure 2 est une représentation semblable à celle de la figure 1 où les parties du bracelet sont montées sur le fermoir.
La figure 3 montre une vue en plan du fermoir représenté en figure 2.
La figure 4 est une représentation du fermoir peut avant sa fermeture.
La figure 5 est une représentation du fermoir en position fermée.
La figure 6 est une coupe à échelle agrandie selon la ligne VI-VI de la figure 2.
La figure 7 est un détail en section longitudinale et à échelle agrandie de la partie VII de la figure 5.

L'arrangement montré dans les figures comprend une première 1 et une seconde 2 parties d'un bracelet en cuir ou en matière plastique dont les extrémités qui ne sont pas représentées sont fixées d'une manière ou d'une autre à une montre.

L'extrémité de la première partie 1 du bracelet visible au dessin comporte une boucle 3 prévue pour attacher le bracelet au fermoir et l'extrémité de la seconde partie 2 du bracelet est pourvue d'une pluralité de trous équidistants 18.

Le fermoir comprend un premier segment semi-rigide 7 et un second segment rigide 11 qui sont attachés l'un à l'autre au moyen d'une charnière 10. L'extrémité libre du premier segment 7 comporte un élément de liaison articulé 4. Ce dernier élément comprend d'un côté une première barette 5 qui le rend solidaire de la boucle 3 du bracelet 1 et de l'autre côté, une seconde barette 6 qui forme articulation avec l'extrémité libre du premier segment 7. Le second segment 11 reçoit pour sa part la seconde partie 2 du bracelet qui y est fixée de façon convenable.

Le segment 11 est légèrement incurvé pour se conformer à la courbure du poignet. Selon l'invention, ce segment 11 est un tube aplati qui comprend deux plaques 12 et 13 entre lesquelles peut être insérée et fixée la seconde partie 2 du bracelet. La distance entre les deux plaques est choisie de telle façon que le bracelet puisse y pénétrer.

Selon une réalisation préférée de l'invention, le segment 11 comporte encore une paire de trous 14 et 15 alignés l'un par rapport à l'autre et taraudés pour recevoir une vis 16. Dans ce cas, la partie 2 du bracelet est maintenue en place par la vis 16 qui passe à travers l'une des perforations 18 pratiquées dans le bracelet. Ainsi le bracelet peut être rallongé ou raccourci à volonté en choisissant la perforation 18 qui convient pour que le bracelet adhère bien au poignet une fois le fermoir bloqué.

Le segment 11 possède encore à l'extrémité opposée à la charnière 10 et disposé sur la plaque supérieure 12 un élément de blocage 17 destiné à coopérer avec un premier trou 8 pratiqué dans le segment 7 et disposé à proximité de l'élément de liaison articulé 4. Si la distance entre l'élément de blocage 17 et la charnière 10 est sensiblement égale à la distance entre ladite charnière et le trou 8, il sera possible à l'élément de blocage de pénétrer dans le trou quand on rabat le premier segment 7 sur le second segment 11.

Dans le cas où la partie 2 du bracelet est fixée au segment 11 par la vis 16, le segment 7 comporte encore un second trou 9 disposé pour recevoir la tête de la vis 16 quand les deux segments sont rabattus l'un sur l'autre.

Comme on le voit bien sur la figure 7, l'élément de blocage 17 a une forme de bec dont l'arête est incurvée et va en s'éloignant de la charnière 10 pour former une échancrure 20. La partie 21 formant l'extrémité du bec fait un angle aigu avec la surface de la plaque 12.

Pour fermer et bloquer le fermoir, le segment 7 est rabattu sur le segment 11 comme cela est représenté aux figures 4 et 5. Le trou 8 s'engage sur l'élément en forme de bec. Trou et bec sont positionnés de telle façon que le bord du trou 8 se trouvant le plus éloigné de la charnière 10 vient buter contre la pointe du bec de l'élément 17. La pointe ne s'engagera dans le trou que lorsqu'on appuyera sur le bracelet 1 dans la région de la boucle 3. L'application de cette pression aura pour conséquence de comprimer le segment 7 et d'augmenter la distance entre la charnière 10 et le trou 8 de telle façon que le trou passera la pointe aidé qu'il sera dans cette action par la surface en pente se trouvant sous la pointe. En relâchant la pression, le segment 7 reviendra à sa forme incurvée de sorte que le bord du trou 8 sera bloqué au fond de l'échancrure 20.

Pour ouvrir le fermoir, on exercera une traction sur l'extrémité de l'élément de liaison 4 qui dépasse de la plaque 12 en même temps qu'on appuyera sur le bracelet 1 dans la région de la boucle 3. Comme auparavant, l'application de la pression augmentera la distance entre la charnière 10 et le trou 8, ce qui libérera le bec de l'élément 17 grâce à la traction exercée sur l'élément de liaison 4.

## Revendications

1. Fermoir extensible, notamment pour bracelet-montre en cuir ou en matière plastique, comportant des premier (7) et second (11) segments allongés et attachés l'un à l'autre au moyen d'une charnière (10), l'extrémité libre du premier segment (7) comportant un élément de liaison articulé (4) pour attacher l'extrémité libre dudit premier segment (7) à une première partie (1) du bracelet, caractérisé par le fait que le premier segment (7) est pourvu d'un premier trou (8) disposé à proximité de l'élément de liaison articulé et que le second segment (11) est un tube aplati comprenant deux plaques (12, 13) entre lesquelles est insérée et fixée une seconde partie (2) du bracelet, ledit second segment (11) étant pourvu sur sa plaque supérieure (12) d'un élément de blocage (17) muni d'une échancrure (20), la distance entre ledit élément de blocage (17) et la charnière (10) étant sensiblement égale à la distance entre ladite charnière et le premier trou (8) porté par ledit premier segment (7) pour permettre à l'élément de blocage de pénétrer dans le premier trou quand on rabat ledit premier segment (7) sur ledit second segment (11).

2. Fermoir extensible selon la revendication 1, caractérisé par le fait que l'élément de liaison articulé (4) comporte une première barette (5) traversant une boucle (3) dont est équipé le bracelet (1) et une seconde barette (6) formant articulation avec l'extrémité libre dudit premier segment (7).

3. Fermoir extensible selon la revendication 1 ou la revendication 2, caractérisé par le fait que la seconde partie (2) du bracelet est pourvue d'une pluralité de perforations (18) placées l'une derrière l'autre et que la fixation de ladite seconde partie (2) est réalisée au moyen d'une vis (16) traversant une desdites perforations (18), la vis étant vissée dans un trou taraudé (14, 15) dont est pourvue chacune des plaques (12, 13) du second segment (11), le premier segment (7) étant en outre muni d'un second trou (9) pour laisser passer la tête de ladite vis quand ledit premier segment (7) est rabattu sur ledit second segment (11).

4. Fermoir extensible selon l'une quelconque des revendications 1 à 3, caractérisé par le fait que l'élément de blocage (17) a la forme d'un bec dont l'arête est incurvée et va en s'éloignant de la charnière (10) pour former l'échancrure (20) dudit élément de blocage, la partie (21) formant l'extrémité du bec faisant un angle aigu avec la surface de la plaque (12).
